# FASCICULE DE BREVET EUROPEEN

(11) **EP 1 020 966 B1**
(45) Date de publication et mention de la délivrance du brevet: **28.08.2002**
(21) Numéro de dépôt: 00400002.2
(22) Date de dépôt: 03.01.2000
(51) Int. Cl.: H01R 43/20, H01R 43/16

(54) **Système pour implanter des broches dans un dispositif tel que, par example, un connecteur.**
System zum einbringen von stiften in vorrichtungen wie zum biespiel einen verbinder
System for inserting pins in devices like connectors

(30) Priorité: 14.01.1999 FR 9900320
(43) Date de publication de la demande: 19.07.2000
(73) Titulaire: S.M. Contact, 77860 Quincy-Voisins (FR)
(72) Inventeur: Roshardt, M. Christophe, 77400 Thorigny (FR)
(74) Mandataire: Bonnetat, Christian

(56) Documents cités:
- US-A- 4 176 448
- US-A- 4 206 861
- US-A- 4 318 964
- US-A- 4 763 400
- US-A- 4 836 006

## Description

La présente invention concerne un système pour implanter des broches dans un dispositif tel qu'un connecteur, un circuit imprimé, un corps de bobine, un transformateur ou, d'une façon générale, tout dispositif apte à recevoir des broches. Dans l'application décrite ci-après, quoique non exclusive, le système a pour but d'implanter les broches dans les orifices d'un connecteur.

Le terme "broche" inclut tout type de contacts électriques mâle ou femelle, destinés à être implantés dans un support ou une embase pour constituer, après l'insertion des contacts dans le support, un connecteur électrique à part entière pouvant être fixé à un appareil ou terminer un câble.

Les broches à implanter, communément appelées "picots" par les techniciens avant leur implantation, sont mises en place dans les orifices ou alvéoles des embases de deux façons différentes :
- soit en les plaçant dans les orifices de moules et en surmoulant les broches avec une matière plastique appropriée composant l'embase des connecteurs à obtenir ;
- soit en insérant à force les broches dans les orifices prévus dans les embases en matière plastique, réalisées préalablement.

Quelle que soit la façon utilisée, une mise en place rapide des broches est de toute manière exigée, qui est fonction du conditionnement des broches. En effet, les broches peuvent se présenter en vrac, être placées sur une bande porteuse ou être préparées sous forme de tronçons prédécoupés de fil continu mis en bobine.

Le système selon l'invention concerne essentiellement les broches formées à partir de tronçons séparables d'un fil continu enroulé autour d'une bobine, c'est-à-dire que les tronçons sont agencés les uns à la suite des autres, à la queue leu leu, et reliés les uns aux autres par des zones frangibles de plus faible section, constituant des "encoches".

Un système pour implanter des broches à partir des tronçons d'un fil continu issu d'une bobine est déjà enseigné par les brevets américains 4 176 448 et 4 318 964.

Ce système permet de dérouler un à un les tronçons de fil, puis de séparer le premier tronçon d'extrémité du reste du fil continu et, enfin, d'insérer ledit tronçon séparé dans l'orifice du support de connecteur. Bien qu'il soit largement utilisé, ce système présente néanmoins des inconvénients.

En effet, il comporte un mécanisme de coupe du type à poinçon pour séparer le tronçon d'extrémité du reste du fil continu, qui agit, perpendiculairement à l'axe du tronçon, sur la zone frangible concernée, par emboutissage. Comme le fil continu constituant les broches est réalisé en une matière conductrice tendre (laiton, bronze, ...), la zone frangible ne se casse pas de manière franche, ce qui laisse subsister, à l'extrémité des broches, une bavure. Celle-ci est d'autant plus importante qu'il est difficile de placer l'encoche délimitant la zone frangible en position optimale par rapport au poinçon du mécanisme, par suite des tolérances en longueur des tronçons formant les futures broches. Ainsi, de telles bavures peuvent nuire à l'opération de connexion proprement dite et entraîner des dysfonctionnements ultérieurs.

Par ailleurs, un autre inconvénient de ce système antérieur réside dans l'agencement du mécanisme à poinçon situé à proximité du tronçon d'extrémité à séparer du reste du fil, ce qui conduit à une mécanique volumineuse au niveau de la pince d'insertion et exclut, de plus, la possibilité d'implanter simultanément plusieurs broches notamment aux pas exigés actuellement qui sont inférieurs à 2 millimètres entre deux broches adjacentes. A fortiori, les connecteurs à broches coudées, qui comportent plusieurs rangées d'implantation, d'abord des broches droites, rectilignes de longueur décroissante d'une rangée à l'autre, et des broches coudées à 90° dans une opération ultérieure, ne peuvent pas être traités par le système décrit dans les brevets précités.

Ce système présente d'autres inconvénients. Il est notamment relativement lent puisqu'il est limité à l'insertion d'une seule broche à la fois. L'utilisation d'un mécanisme à poinçon par emboutissage entraîne également des nuisances sonores et des chocs et vibrations cycliques toujours néfastes pour le système proprement dit et ses réglages, ainsi que l'accumulation de particules métalliques produites par le mécanisme à poinçon lors de l'opération de séparation des tronçons. Le poinçon doit être aussi régulièrement changé.

La présente invention a pour objet de remédier à ces inconvénients et concerne un système qui permet, notamment, une séparation des tronçons sans bavure et sans recourir à une indexation rigoureuse au niveau de la zone frangible, une implantation simultanée de plusieurs broches, pouvant avoir des longueurs et des sections transversales différentes, et une configuration d'implantation quelconque desdites broches (par exemple quatre broches alignées, ou quatre broches formant les sommets d'un carré et une broche au centre, etc ...).

A cet effet, le système pour implanter, dans un dispositif tel que notamment un connecteur, des broches formées par des tronçons d'un fil continu et séparables au niveau de zones frangibles les reliant les uns à la suite des autres, est remarquable, selon l'invention :
- en ce qu'il comporte :
   - une unité d'avance pas à pas et de guidage dudit fil continu, et
   - une unité d'implantation desdits tronçons de fil dans ledit dispositif ; et
- en ce que lesdites unités sont montées mobiles l'une par rapport à l'autre, de façon qu'elles puissent, à partir d'une première position de chargement dans laquelle le tronçon d'extrémité dudit fil continu est introduit dans ladite unité d'implantation par ladite unité d'avance et de guidage, se déplacer l'une par rapport à l'autre en séparant, par rupture de la zone frangible correspondante, ledit tronçon d'extrémité du reste du fil, jusqu'à une seconde position d'implantation dans laquelle ledit tronçon d'extrémité dudit fil, séparé du reste dudit fil, est apte à être implanté dans ledit dispositif, et inversement.

Ainsi, grâce à la conception du système en deux unités d'avance et d'implantation mobiles l'une par rapport à l'autre, la séparation du tronçon d'extrémité du reste du fil est obtenue par un simple mouvement relatif entre les deux unités, qui provoque la rupture de la zone frangible, et cela sans faire appel à un quelconque mécanisme de coupe tel qu'un mécanisme à poinçon. Il en découle l'absence de bavure, de bruit et de vibrations, ainsi qu'une maintenance réduite du système, ce qui garantit une fiabilité de fonctionnement accrue du système selon l'invention. Par ailleurs, l'absence de mécanisme de coupe à proximité du tronçon à séparer permet d'implanter des broches (tronçons séparés) agencées selon des pas réduits et même plusieurs broches simultanément pouvant avoir des longueurs et des sections transversales différentes, sans être gêné par un tel mécanisme de coupe, puisque l'espace autour desdites unités est alors libre.

De préférence, dans ladite première position, les deux unités sont alignées de façon que ledit tronçon d'extrémité introduit dans l'unité d'implantation et ledit reste du fil guidé dans l'unité d'avance présentent une configuration rectiligne définissant le sens d'avance dudit fil, et que, dans ladite seconde position, par suite d'un mouvement relatif entre lesdites unités ayant entraîné la rupture de la zone frangible correspondante, ladite unité d'implantation soit disposée transversalement à ladite unité d'avance, pour permettre l'implantation dudit tronçon d'extrémité dans ledit dispositif.

En particulier, ledit mouvement relatif entre lesdites unités consiste en une rotation de l'unité d'implantation autour d'un axe perpendiculaire au sens d'avance dudit fil, pour amener celle-ci de la première position alignée avec l'unité d'avance, à la seconde position, perpendiculaire à la précédente.

Structurellement, les deux unités sont portées par un bâti, ladite unité d'implantation étant montée sur un arbre rotatif lié audit bâti et perpendiculaire au sens d'avance dudit fil, de façon à permettre, sous l'action de moyens d'entraînement, le passage de ladite unité d'implantation de la première position à la seconde position et réciproquement.

Avantageusement, les deux unités sont reliées l'une à l'autre de façon que, pendant le passage de la première position à la seconde position, l'unité d'avance suive l'unité d'implantation pour permettre une rupture en douceur de ladite zone frangible entre lesdits tronçons correspondants. Ainsi, la séparation s'effectue progressivement et proprement, permettant d'obtenir des broches dont le profil est dépourvu de toute rugosité et qui n'ont pas subi de déformation.

Dans ce cas, ladite liaison entre les deux unités est définie par un axe d'articulation parallèle audit arbre rotatif et situé en regard de ladite zone frangible entre ledit tronçon d'extrémité, logé dans l'unité d'implantation, et ledit reste du fil continu, reçu dans l'unité d'avance, et ladite unité d'avance et de guidage est montée pivotante autour d'un axe de pivot, parallèle audit d'axe d'articulation et porté par un coulisseau pouvant coulisser le long dudit bâti, perpendiculairement auxdits axes de pivot et d'articulation. Ledit axe de pivot est de préférence situé à l'arrière de ladite unité d'avance et de guidage, à l'opposé dudit axe d'articulation des unités, situé à l'avant de ladite unité d'avance. L'unité d'avance et de guidage exécute alors un mouvement oscillant et coulissant, à la manière d'une bielle de piston d'un moteur thermique.

Par ailleurs, ladite unité d'avance et de guidage comprend au moins un canal longitudinal de guidage recevant ledit fil et un mécanisme d'avance commandable coopérant avec ce dernier pour assurer l'avance pas à pas dudit fil continu. Plusieurs canaux longitudinaux peuvent être agencés parallèlement les uns par rapport aux autres pour contenir chacun un fil continu. Plusieurs tronçons d'extrémité peuvent être ainsi séparés pour être reçus dans l'unité d'implantation et implantés dans l'embase du connecteur. Bien évidemment, le nombre et la disposition desdits canaux peuvent être quelconques selon les exigences, par exemple on pourrait avoir deux, trois, quatre ou plus canaux disposés en rangée, en triangle, en carré, en quinconce, etc ... sans sortir du cadre de l'invention, ce qui permet d'implanter simultanément plusieurs broches (tronçons d'extrémité séparés) dans l'embase du connecteur.

Dans une réalisation préférée, ladite unité d'implantation comprend un support associé audit arbre rotatif et une tête d'implantation montée, de façon coulissante, sur ledit support et pourvue, à son extrémité tournée vers ladite unité d'avance dans la première position, d'au moins un logement dans lequel peut être reçu ledit tronçon d'extrémité du fil. Si l'unité d'avance est munie de plusieurs canaux recevant chacun un fil continu, la tête d'implantation est alors pourvue de plusieurs logements en correspondance.

Par ailleurs, ledit système comprend des moyens de commande du coulissement de ladite tête d'implantation pour assurer l'introduction dudit tronçon d'extrémité dans ledit dispositif quand ladite unité d'implantation occupe la seconde position.

Par exemple, lesdits moyens de commande peuvent comporter une came entraînée en rotation et liée, par un mécanisme de synchronisation, à l'arbre rotatif portant ladite unité d'implantation, de façon que, lorsque cette dernière occupe ladite seconde position, l'action de la came provoque le coulissement de ladite tête en direction dudit dispositif pour implanter ledit tronçon.

En outre, des moyens de maintien assurent le blocage en position dudit tronçon d'extrémité dans ledit logement de ladite tête d'implantation, dès la séparation dudit tronçon du reste du fil jusqu'à son implantation. Avantageusement, lesdits moyens de maintien sont du type par aspiration et comprennent une source d'alimentation fluidique coopérant avec ledit logement par un conduit ménagé dans ladite tête d'implantation.

De plus, il est prévu un élément élastique de rappel entre ledit support et ladite tête de l'unité d'implantation pour ramener ladite tête en position inactive après l'implantation dudit tronçon.

Les figures du dessin annexé feront bien comprendre comment l'invention peut être réalisée. Sur ces figures, des références identiques désignent des éléments semblables.

La figure 1 représente en plan le système d'implantation de broches selon l'invention, dans la première position desdites unités d'avance et d'implantation.

Les figures 2 et 3 sont respectivement des vues de dessus et de côté dudit système illustré sur la figure 1.

La figure 4 montre partiellement un fil continu constitué de tronçons successifs formant les broches à implanter.

La figure 5 est une vue agrandie de la figure 1 montrant l'agencement des broches dans la première position desdites unités.

Les figures 6 et 7 sont des vues en plan et de côté dudit système lorsque lesdites unités passent de la première position à la seconde position.

La figure 8 est une vue agrandie de la figure 6 montrant le processus de rupture du tronçon d'extrémité par rapport au reste dudit fil continu.

Les figures 9 et 10 sont des vues en plan et de côté dudit système lorsque lesdites unités occupent la seconde position.

La figure 11 est une vue agrandie de la figure 9 après la rupture du tronçon d'extrémité et avant son implantation dans l'orifice d'un connecteur.

Les figures 12 et 13 sont des vues en plan et de côté dudit système montrant l'action des moyens de commande sur ladite unité d'implantation pour introduire ledit tronçon d'extrémité dans ledit connecteur.

Les figures 14 et 15 sont des vues en plan et de côté dudit système après le rappel en position inactive de ladite unité d'implantation et avant le retour desdites unités vers la première position.

Le système 1 représenté sur les figures 1 à 3 a pour objet l'implantation ou l'insertion de broches B dans les orifices d'un connecteur C prêt à coopérer, par la suite, avec un autre connecteur à broches complémentaires. Pour alimenter le système 1 en broches B, celles-ci sont formées, comme le montre la figure 4, par des tronçons identiques d'un fil continu F, reliés les uns à la suite des autres par des zones frangibles Z de moindre résistance formant des "encoches". Le fil continu F de tronçons est issu d'une bobine non représentée mais de façon connue en soi, et est dévidé pas à pas par le système 1 comme on le verra ultérieurement, pour séparer la broche ou le tronçon d'extrémité BE du reste du fil F et l'implanter dans l'orifice correspondant du connecteur.

Dans l'exemple représenté, le système 1 peut recevoir quatre fils continus, disposés en parallèle (selon une rangée horizontale), pour implanter simultanément, à chaque cycle de fonctionnement, quatre broches dans des orifices correspondants du connecteur concerné. Bien entendu, le nombre de fils continus et leur disposition (alignée, en triangle, en carré, en quinconce, etc ...) pourraient être différents selon les exigences, sans sortir du cadre de l'invention.

Le système 1 selon l'invention comporte une unité d'avance pas à pas et de guidage 2 desdits fils continus F selon un sens d'avance A et une unité d'implantation 3 desdites broches d'extrémité des fils F dans le connecteur.

Les deux unités 2 et 3 sont portées par un bâti 4 sous forme d'une plaque et elles sont montées mobiles l'une par rapport à l'autre pour occuper, de façon réversible, une première position extrême de chargement (figures 1 à 3) dans laquelle les tronçons ou broches d'extrémité BE des quatre fils parallèles F sont introduits dans l'unité d'implantation 3 par l'unité d'avance 2, et, après déplacement l'une par rapport à l'autre et rupture des zones frangibles correspondantes, une seconde position extrême d'implantation (figures 9 et 10) dans laquelle les broches d'extrémité BE des fils, séparées du reste des quatre fils F, sont aptes à être implantées dans les orifices correspondants du connecteur C.

Dans l'exemple de réalisation dudit système 1, l'unité d'implantation 3 est montée sur un arbre rotatif 5 lié au bâti 4 et perpendiculaire au sens d'avance A desdits fils. Cet arbre rotatif est lié à un moteur d'entraînement 6 fixé au bâti 4 dont la plaque est agencée dans un plan vertical sur les figures, si bien que l'axe géométrique dudit arbre 5 est horizontal.

En particulier, l'unité d'implantation 3 se compose d'un support 7 associé à l'arbre rotatif 5, et d'une tête d'implantation 8 qui est montée coulissante sur une glissière 9 prévue sur le support 7 et disposée perpendiculairement à l'axe géométrique dudit arbre 5. La tête 8 présente une extrémité effilée 8A dans laquelle sont ménagés quatre logements parallèles 10 destinés à recevoir les broches d'extrémité BE des fils. L'autre extrémité 8B de la tête est pourvue d'une roulette 11 apte à coopérer avec des moyens de commande 12 du coulissement de la tête d'implantation 8 par rapport au support 7 et permettre ainsi l'insertion des broches dans le connecteur. Des moyens 13 de maintien en position de la broche séparée dans le logement respectif 10 sont prévus et comprennent une source d'aspiration fluidique non représentée, reliée au logement 10 par un conduit 8C ménagé dans la tête 8. Par ailleurs, un élément à rappel élastique 14, tel qu'un ressort, est prévu entre le support et la tête, parallèlement au sens de coulissement de cette dernière dans le support.

L'unité d'avance et de guidage 2 comprend un support 15 qui présente quatre canaux longitudinaux et parallèles 16 dans lesquels sont agencés les fils continus F issus des bobines non illustrées. Ces quatre canaux peuvent être constitués par des tubes ou conduits, ou par des saignées ou rainures de guidage formant, dans tous les cas, des canaux de guidage 16 desdits tronçons alignés de fils F.

L'avance pas à pas et synchronisée des fils à chaque cycle de fonctionnement du système 1 est assurée par un mécanisme d'avance 17 du type à patins ou à cliquets, symbolisé sur les figures et coopérant par exemple avec la zone frangible Z entre deux tronçons consécutifs de chaque fil pour le faire avancer d'un pas égal à la longueur desdits tronçons, en direction de l'unité d'implantation (bien entendu, on pourrait prévoir, dans des cas particuliers d'implantation, une avance indépendante de chaque fil ou groupes de fils).

Pour cela, les unités d'avance 2 et d'implantation 3 sont alignées dans la première position de chargement de façon que les canaux 16 de l'unité 2 et les logements 10 de l'unité 3 soient en correspondance et dans le prolongement respectif les uns des autres.

On remarque, notamment sur la figure 5, que les extrémités en regard 8A et 15A des unités alignées sont espacées l'une de l'autre et que la zone frangible Z entre la broche d'extrémité BE située dans le logement 10 et la pénultième broche BP guidée dans son canal 16 se trouve dans l'espace entre les unités, la presque totalité des broches BE et BP étant confinée dans le logement et le canal correspondant desdites unités respectives.

De plus, les deux unités 2, 3 sont reliées l'une à l'autre pour assurer la cinématique souhaitée du système 1. Dans cet exemple, la liaison entre les unités est définie par un axe d'articulation 19 associant les deux supports 7 et 15 et parallèle à l'arbre rotatif 5. Cet axe d'articulation 19 est par ailleurs situé sensiblement dans le prolongement perpendiculaire de la zone frangible Z entre les deux broches d'extrémité BE et BP desdits fils.

Pour permettre à l'unité d'avance et de guidage 2 de suivre la rotation de l'unité d'implantation 3 par suite de sa liaison à celle-ci avec ledit axe d'articulation, ladite unité d'avance et de guidage 2 est montée pivotante autour d'un axe de pivot 20 qui est parallèle à l'axe d'articulation 19 et qui est porté par un coulisseau 21 pouvant coulisser dans une glissière 22 solidaire du bâti et dont le sens de coulissement est perpendiculaire aux axes de pivot et d'articulation. Cet axe de pivot 20 est situé à l'extrémité arrière 15B de l'unité 2, dont l'extrémité avant 15A est tournée vers l'unité d'implantation 3.

Ainsi, l'unité de guidage 2 peut être comparée à la bielle d'un moteur thermique dont le vilebrequin serait l'unité d'implantation 3 et le piston, le coulisseau 21.

Les moyens de commande 12 du coulissement de la tête d'implantation 8 comprennent, dans cet exemple de réalisation, une came 23 montée sur un arbre 24 qui est porté par le bâti et qui est disposé parallèlement à l'arbre rotatif 5 de l'unité d'implantation, à l'aplomb de celui-ci. L'arbre 24 de la came 23 est relié mécaniquement à l'arbre rotatif 5 par un mécanisme de synchronisation approprié 25 de façon que l'action de la came sur la tête d'implantation de l'unité ne soit possible que lorsque ladite unité d'implantation occupe la seconde position, comme on le verra ultérieurement.

Le fonctionnement du système d'implantation 1 conforme à l'invention se déroule de la façon suivante.

Tout d'abord, on suppose que le système 1 occupe la première position extrême de chargement illustrée sur les figures 1, 2, 3 et 5 correspondant au début d'un cycle de fonctionnement. Dans cette première position, les deux unités sont alignées horizontalement, de sorte que les logements 10 de la tête d'implantation 8 sont dans le prolongement des canaux de guidage 16 des fils F. Les broches d'extrémité BE de ces derniers sont amenées, par l'intermédiaire du mécanisme d'avance 17, dans les logements de la tête d'implantation qui se trouve dans une position inactive par rapport au support 7 sous l'action du ressort de rappel 14. Les quatre zones frangibles Z sont alors situées entre les deux unités, et sont sensiblement alignées avec l'axe d'articulation 19 des unités.

A ce moment, le moteur 6 entraîne en rotation, par l'intermédiaire de son arbre rotatif 5, l'unité d'implantation 3 qui tourne selon la flèche R pour passer de sa position horizontale vers une position verticale. Les figures 6, 7 et 8 montrent une position intermédiaire de l'unité d'implantation 3 qui, par l'axe d'articulation 19, entraîne avec elle l'unité d'avance 2 selon un mouvement oscillant et coulissant, à la manière d'une bielle d'un moteur thermique. L'avant de l'unité d'avance 2 suit la trajectoire rotative décrite par l'axe d'articulation 19, tandis que l'arrière de celle-ci suit une trajectoire rectiligne selon la liaison glissière 22- coulisseau 21, tout en pivotant autour de l'axe de pivot 20. Durant ce mouvement, les broches d'extrémité BE, situées dans les logements de l'unité 3, et les restes des fils continus F, situés dans les canaux 16 de l'unité 2, se plient progressivement au niveau de leurs zones frangibles Z pour passer d'un état aligné à un état plié. Sur les figures 6, 7 et 8, la zone frangible Z commence à se rompre progressivement.

La rotation R de l'unité d'implantation 3 se poursuit jusqu'à provoquer la rupture de la zone frangible Z de chaque broche d'extrémité BE avec le reste du fil F continu, avant que l'unité d'implantation n'occupe sa seconde position extrême pour laquelle elle se trouve verticale, après une rotation effective de 90°, comme le montrent les figures 9, 10 et 11.

Grâce à la liaison entre les unités et aux mouvements de rotation et d'oscillation qui en découlent, la rupture des zones frangibles Z, entraînant la séparation des deux broches consécutives concernées BE et BP, s'effectue progressivement et proprement sans créer de bavure, ni de déformation desdites broches.

Avant que l'unité d'implantation 3 n'atteigne la seconde position, les moyens de maintien 13 (figure 11) agissent pour immobiliser, par aspiration via le conduit 8C, chaque broche séparée dans son logement respectif 10 et, plus particulièrement, contre le fond 10A de celui-ci. Ainsi, les broches BE sont maintenues dans les logements 10 quand l'unité d'implantation 3 occupe sa seconde position.

Durant le passage de l'unité d'implantation de la première vers la seconde position, l'arbre 24 portant la came 23 a tourné via le mécanisme de synchronisation 25, de façon que la came 23 n'entre seulement au contact de la roulette 11 de la tête d'implantation que lorsque le support de l'unité d'implantation arrive dans la seconde position d'implantation (figures 9, 10).

Le cycle du système 1 se poursuit alors, les unités 2 et 3 sont immobilisées en position par l'arrêt du moteur 6, tandis que le profil 23A de la came "attaque" la tête d'implantation 8 qui coulisse alors par rapport à son support fixe, en direction du connecteur C symbolisé sur les figures 12 et 13. Pour ne pas gêner le coulissement de la tête d'implantation 8 dans son mouvement de descente vertical, l'unité d'avance 2 est quelque peu reculée par des moyens de rappel non représentés ou alors elle cesse de "suivre" l'unité d'implantation 3 dès que le tronçon d'extrémité est séparé grâce à des moyens de butée élastiques, non représentés, prévus par exemple entre l'axe 19 et l'unité d'avance 2. Bien évidemment, la position du connecteur C est telle que ses orifices de réception soient en face des broches à implanter. Durant le mouvement de descente de la tête 8, passant de sa position inactive à sa position active, sous l'action du profil de la came, le ressort 14 se comprime et l'extrémité de chacune des broches BE s'engage dans l'orifice correspondant du connecteur C jusqu'à l'implantation complète desdites broches. Bien entendu, les moyens de maintien 13 des broches sont préalablement désactivés. Dans la position illustrée sur la figure 12, l'excentricité E de la came par rapport à l'axe géométrique de son arbre 24 est ainsi maximale, la tête étant en position active basse, comprimant le ressort 14.

Puis, la came 23 poursuit sa rotation de sorte que son excentricité E diminue, ce qui entraîne le retour de la tête 8 vers sa position inactive haute, sous l'action du ressort 14 qui se détend (figures 14 et 15). Le profil 23A de la came 2 quitte la roulette de la tête d'implantation qui se trouve alors en position haute verticale, et le moteur 6 de l'arbre 5 est actionné de nouveau, dans le sens inverse au précédent, pour ramener les deux unités 2 et 3 dans la position illustrée sur les figures 1 à 3 et, ainsi, achever le cycle de fonctionnement du système 1.

Les avantages du système selon l'invention peuvent être résumés de la façon suivante:
- coupe parfaite des tronçons car la séparation par un pliage progressif au niveau de la zone frangible ne fait pas agir de forces transversales et n'entraîne donc pas de formation de bavures ;
- pas d'obligation d'indexer avec une grande précision le centre des zones frangibles, dans l'axe de rotation pour obtenir une séparation des tronçons ; ceux-ci restent libres dans les logements de la tête d'implantation et se positionnent d'eux mêmes, parfaitement dans l'axe de rotation ;
- grâce à l'absence de mécanisme spécifique de coupe, il est possible d'alimenter des tronçons disposés à une distance très faible les uns des autres, et rien ne s'oppose à implanter plusieurs tronçons simultanément, pouvant avoir des longueurs et des sections différentes, ce qui est très utile dans le cas de connecteurs à sorties coudées ;
- l'ensemble de ces critères réunis permet d'obtenir des cadences supérieures à celles obtenues par le système antérieur précité, tout en améliorant la qualité des extrémités de broches ;
- l'absence d'élément de coupe dans le système présente encore d'autres avantages, tels que :
   . absence des résidus de coupe,
   . réduction de la maintenance du fait de l'absence de poinçons à changer,
   . absence de percussion sur le tronçon au moment de la coupe, ce qui implique que le mécanisme est parfaitement silencieux.

## Revendications

1. Système pour implanter, dans un dispositif tel que notamment un connecteur, des broches formées par des tronçons d'un fil continu et séparables au niveau de zones frangibles les reliant les uns à la suite des autres,
**caractérisé :**
- **en ce qu'**il comporte :
• une unité d'avance pas à pas et de guidage (2) dudit fil continu, et
• une unité d'implantation (3) desdits tronçons de fil dans ledit dispositif ; et
- **en ce que** lesdites unités (2, 3) sont montées mobiles l'une par rapport à l'autre, de façon qu'elles puissent, à partir d'une première position de chargement dans laquelle le tronçon d'extrémité dudit fil continu (F) est introduit dans ladite unité d'implantation par ladite unité d'avance et de guidage, se déplacer l'une par rapport à l'autre en séparant, par rupture de la zone frangible correspondante (Z), ledit tronçon d'extrémité (BE) du reste du fil (F), jusqu'à une seconde position d'implantation dans laquelle ledit tronçon d'extrémité (BE) dudit fil, séparé du reste dudit fil, est apte à être implanté dans ledit dispositif, et inversement.

2. Système selon la revendication 1,
**caractérisé en ce que**, dans ladite première position, les deux unités (2, 3) sont alignées de façon que ledit tronçon d'extrémité introduit dans l'unité d'implantation (3) et ledit reste du fil guidé dans l'unité d'avance (2) présentent une configuration rectiligne définissant le sens d'avance (A) dudit fil, et que, dans ladite seconde position, par suite d'un mouvement relatif entre lesdites unités ayant entraîné la rupture de la zone frangible correspondante (Z), ladite unité d'implantation (3) soit disposée transversalement à ladite unité d'avance (2), pour permettre l'implantation dudit tronçon d'extrémité dans ledit dispositif.

3. Système selon la revendication 2,
**caractérisé en ce que** ledit mouvement relatif entre lesdites unités (2, 3) consiste en une rotation de l'unité d'implantation (3) autour d'un axe perpendiculaire au sens d'avance dudit fil, pour amener celle-ci de la première position alignée avec l'unité d'avance, à la seconde position, perpendiculaire à la précédente.

4. Système selon l'une des revendications précédentes 1 à 3,
**caractérisé en ce que** les deux unités (2, 3) sont portées par un bâti (4), ladite unité d'implantation (3) étant montée sur un arbre rotatif (5) lié audit bâti et perpendiculaire au sens d'avance dudit fil (F), de façon à permettre, sous l'action de moyens d'entraînement (6), le passage de ladite unité d'implantation de la première position à la seconde position et réciproquement.

5. Système selon l'une des revendications 2 à 4,
**caractérisé en ce que** les deux unités (2, 3) sont reliées l'une à l'autre de façon que, pendant le passage de la première position à la seconde position, l'unité d'avance (2) suive l'unité d'implantation (3) pour permettre une rupture en douceur de ladite zone frangible (Z) entre lesdits tronçons correspondants.

6. Système selon la revendication 5,
**caractérisé en ce que** ladite liaison entre les deux unités (2, 3) est définie par un axe d'articulation (19) parallèle audit arbre rotatif (5) et situé en regard de ladite zone frangible (Z) entre ledit tronçon d'extrémité, logé dans l'unité d'implantation, et ledit reste du fil continu, reçu dans l'unité d'avance, et **en ce que** ladite unité d'avance et de guidage (2) est montée pivotante autour d'un axe de pivot (20), parallèle audit d'axe d'articulation (19) et porté par un coulisseau (21) pouvant coulisser le long dudit bâti, perpendiculairement auxdits axes de pivot et d'articulation.

7. Système selon la revendication 6,
**caractérisé en ce que** ledit axe de pivot (20) est situé à l'arrière de ladite unité d'avance et de guidage (2), à l'opposé dudit axe d'articulation (19) des unités, situé à l'avant de ladite unité d'avance.

8. Système selon l'une quelconque des revendications 1 à 7,
**caractérisé en ce que** ladite unité d'avance et de guidage (2) comprend au moins un canal longitudinal de guidage (16) recevant ledit fil et un mécanisme d'avance commandable (17) coopérant avec ce dernier pour assurer l'avance pas à pas dudit fil continu.

9. Système selon l'une des revendications 3 à 8,
**caractérisé en ce que** ladite unité d'implantation (3) comprend un support (7) associé audit arbre rotatif (5) et une tête d'implantation (8) montée, de façon coulissante, sur ledit support et pourvue, à son extrémité tournée vers ladite unité d'avance dans la première position, d'au moins un logement (10) dans lequel peut être reçu ledit tronçon d'extrémité (BE) du fil.

10. Système selon la revendication 9,
**caractérisé en ce qu'**il comprend des moyens de commande (12) du coulissement de ladite tête d'implantation (8) pour assurer l'introduction dudit tronçon d'extrémité (BE) dans ledit dispositif quand ladite unité d'implantation (3) occupe la seconde position.

11. Système selon la revendication 10,
**caractérisé en ce que** lesdits moyens de commande (12) comportent une came (23) entraînée en rotation et liée, par un mécanisme de synchronisation (25), à l'arbre rotatif (5) portant ladite unité d'implantation, de façon que, lorsque cette dernière occupe ladite seconde position, l'action de la came (23) provoque le coulissement de ladite tête en direction dudit dispositif pour implanter ledit tronçon.

12. Système selon l'une des revendications 9 à 11,
**caractérisé en ce que** des moyens de maintien (13) assurent le blocage en position dudit tronçon d'extrémité dans ledit logement (10) de ladite tête d'implantation (8).

13. Système selon la revendication 12,
**caractérisé en ce que** lesdits moyens de maintien (13) sont du type par aspiration et comprennent une source d'alimentation fluidique coopérant avec ledit logement (10) par un conduit (8C) ménagé dans ladite tête d'implantation (8).

14. Système selon l'une quelconque des revendications 9 à 13,
**caractérisé en ce qu'**il est prévu un élément élastique de rappel (14) entre ledit support (7) et ladite tête (8) de l'unité d'implantation (3) pour ramener en position inactive ladite tête après l'implantation dudit tronçon.

## Patentansprüche

1. System zum Einbringen von Stiften, die aus Abschnitten eines Endlosdrahts bestehen und in der Höhe von Bruchzonen, über die sie miteinander verbunden sind, voneinander getrennt werden können, in eine Vorrichtung, wie zum Beispiel einen Verbinder,
**dadurch gekennzeichnet, dass**
- es enthält:
• eine Einheit zum schrittweisen Vorschub und zum Führen (2) des genannten Endlosdrahts und
• eine Einheit zum Einbringen (3) der genannten Drahtabschnitte in die genannte Vorrichtung; und
- dass die genannten Einheiten (2, 3) zueinander beweglich eingebaut sind, so dass sie sich aus einer ersten Beschickungsposition heraus, in der der Endabschnitt des genannten Endlosdrahts (F) über die genannte Vorschub- und Führungseinheit in die genannte Einheit zum Einbringen eingeführt wird, zueinander verschieben können, wobei durch Bruch der entsprechenden Bruchzone (Z) der genannte Endabschnitt (BE) vom übrigen Draht (F) abgetrennt werden kann, und zwar bis in eine zweite Position des Einbringens, in der der genannten Endabschnitt (BE), des Drahtes (F) das vom übrigen genannten Draht abgetrennt wurde, in die genannte Vorrichtung eingebracht werden kann und umgekehrt.

2. System nach Anspruch 1,
**dadurch gekennzeichnet, dass** die beiden Einheiten (2, 3) in der genannten ersten Position so ausgerichtet werden, dass der in die Einheit zum Einbringen (3) eingeführte genannte Endabschnitt und der in der Vorschubeinheit (2) geführte genannte Drahtrest eine geradlinige Konfiguration aufweisen, durch die die Vorschubrichtung (A) des genannten Drahts definiert wird, und dass die genannte Einheit zum Einbringen (3) in der genannten zweiten Position infolge einer relativen Bewegung zwischen den genannten Einheiten, die zum Bruch der entsprechenden Bruchzone (Z) geführt hat, quer zur genannten Vorschubeinheit (2) angeordnet wird, damit das Einbringen des genannten Endabschnitts in die genannte Vorrichtung möglich wird.

3. System nach Anspruch 2,
**dadurch gekennzeichnet, dass** die genannte relative Bewegung zwischen den genannten Einheiten (2, 3) in einer Drehung der Einheit zum Einbringen (3) um eine zur Vorschubrichtung des genannten Drahts senkrecht liegende Achse besteht, um diese Einheit aus der ersten, auf die Vorschubeinheit ausgerichteten Position in die zweite, zur vorhergehenden Position senkrechte Position zu bringen.

4. System nach einem der vorangehenden Ansprüche 1 bis 3,
**dadurch gekennzeichnet, dass** die beiden Einheiten (2, 3) von einem Gestell (4) getragen werden, wobei die genannte Einheit zum Einbringen (3) auf eine drehende Welle (5) montiert ist, die mit dem genannten Gestell verbunden und senkrecht zur Vorschubrichtung des genannten Drahts (F) angeordnet ist, so dass die genannte Einheit zum Einbringen des Drahts mit Hilfe von Antriebselementen (6) aus der ersten in die zweite Position und umgekehrt gebracht werden kann.

5. System nach einem der Ansprüche 2 bis 4,
**dadurch gekennzeichnet, dass** die beiden Einheiten (2, 3) miteinander so in Verbindung stehen, dass die Vorschubeinheit (2) der Einheit zum Einbringen des Drahts (3) beim Übergang von der ersten in die zweite Position folgt, so dass zwischen den genannten entsprechenden Drahtabschnitten ein schonender Bruch der genannten Bruchzone (Z) möglich wird.

6. System nach Anspruch 5,
**dadurch gekennzeichnet, dass** die genannte Verbindung zwischen den beiden Einheiten (2, 3) durch eine Gelenkachse (19) definiert wird, die der genannten drehenden Welle (5) parallel ist und sich gegenüber der genannten Bruchzone (Z) zwischen dem genannten Endabschnitt, der in der Einheit zum Einbringen des Drahts liegt, und dem genannten Rest des Endlosdrahts, der von der Vorschubeinheit aufgenommen wird, befindet, und dadurch, dass die genannte Vorschub- und Führungseinheit (2) schwenkbar um eine Drehachse (20) montiert ist, die der genannten Gelenkachse (19) parallel ist und von einem Schlitten (21) getragen wird, der an dem genannten Gestell entlang gleiten kann, und zwar senkrecht zur genannten Drehachse und zur genannten Gelenkachse.

7. System nach Anspruch 6,
**dadurch gekennzeichnet, dass** die genannte Drehachse (20) im hinteren Teil der genannten Vorschub- und Führungseinheit (2) liegt, und zwar gegenüber der genannten Gelenkachse (19) der Einheiten, die sich im Vorderteil der genannten Vorschubeinheit befindet.

8. System nach einem beliebigen der Ansprüche 1 bis 7,
**dadurch gekennzeichnet, dass** die genannte Vorschub- und Führungseinheit (2) mindestens einen Längskanal für die Führung (16), der den genannten Draht aufnimmt, sowie einen steuerbaren Vorschubmechanismus (17) aufweist, der mit dem letztgenannten Längskanal zusammenwirkt, um den schrittweisen Vorschub des genannten Endlosdrahts zu gewährleisten.

9. System nach einem der Ansprüche 3 bis 8,
**dadurch gekennzeichnet, dass** die genannte Einheit zum Einbringen des Drahts (3) einen mit der genannten drehenden Welle (5) verbundenen Träger (7) sowie einen Kopf zum Einbringen (8) umfasst, der gleitend auf den genannten Träger montiert und an seinem zur genannten Vorschubeinheit in der ersten Position zeigenden Ende mit mindestens einer Lagerung (10) versehen ist, die der genannte Endabschnitt (BE) aufnehmen kann.

10. System nach Anspruch 9,
**dadurch gekennzeichnet, dass** es Mittel (12) für die Steuerung der Gleitbewegung des genannten Kopfs zum Einbringen des Drahts (8) besitzt, um die Einführung des genannten Endabschnitts (BE) in die genannte Vorrichtung zu gewährleisten, wenn die genannte Einheit zum Einbringen des Drahts (3) sich in der zweiten Position befindet.

11. System nach Anspruch 10,
**dadurch gekennzeichnet, dass** die genannten Steuermittel (12) einen Nocken (23) enthalten, der in Drehung gebracht wird und durch einen Synchronisationsmechanismus (25) mit der drehenden Welle (5), die die genannte Einheit zum Einbringen des Drahts trägt, verbunden ist, so dass, wenn sich diese letztgenannte Einheit in der zweiten Position befindet, der genannte Kopf durch die Wirkung von Nocken (23) in Richtung der genannten Vorrichtung zum Einbringen des genannten Drahtabschnitts verschoben wird.

12. System nach einem der Ansprüche 9 bis 11,
**dadurch gekennzeichnet, dass** durch Halterungselemente (13) der genannte Endabschnitt in der genannten Lagerung (10) des genannten Kopfs (8) zum Einbringen des Drahts in seiner Lage arretiert wird.

13. System nach Anspruch 12,
**dadurch gekennzeichnet, dass** die genannten Halterungselemente (13) vom Ansaugtyp sind und eine Quelle zur Fluidversorgung enthalten, die über eine in den genannten Kopf (8) zum Einbringen des Drahts eingebrachte Leitung (8C) mit der genannten Lagerung (10) zusammenwirkt.

14. System nach einem beliebigen der Ansprüche 9 bis 13,
**dadurch gekennzeichnet, dass** zwischen dem genannten Träger (7) und dem genannten Kopf (8) der Einheit zum Einbringen (3) ein elastisches Rückholelement (14) vorgesehen ist, um den genannten Kopf nach Einbringen des genannten Drahtabschnitts wieder in seine inaktive Position zurückzuholen.

## Claims

1. A system for fitting, into a device such as, especially, a connector, pins formed by portions of a continuous wire which are separable at frangible regions connecting them together one after another,
**characterized:**
- **in that** there are included:
. a unit (2) for the step-by-step advancing and the guiding of said continuous wire and
. a unit (3) for fitting said wire portions into said device; and
- **in that** said units (2, 3) are movably mounted, one with respect to the other, so that they can move, one with respect to the other, thereby separating, by fracturing the corresponding frangible region (Z), the end portion of said continuous wire (F) from the rest of the wire (F), from a first, loading position in which said end portion (BE) is introduced into said fitting unit via said advancing and guiding unit to a second, fitting position in which said end portion (BE) of said wire, separated from the rest of said wire, is able to be fitted into said device, and vice versa.

2. The system as claimed in claim 1,
**characterized in that**, in said first position, the two units (2, 3) are aligned so that said end portion introduced into the fitting unit (3) and said rest of the wire guided in the advancing unit (2) have a rectilinear configuration defining the direction of advance (A) of said wire, and **in that**, in said second position, after a relative movement between said units which has caused the corresponding frangible region (Z) to fracture, said fitting unit (3) lies transversely to said advancing unit (2) in order to allow said end portion to be fitted into said device.

3. The system as claimed in claim 2,
**characterized in that** said relative movement between said units (2, 3) consists of a rotation of the fitting unit (3) about an axis perpendicular to the direction of advance of said wire, in order to bring said fitting unit from the first position, aligned with the advancing unit, to the second position, perpendicular to the previous one.

4. The system as claimed in one of the preceding claims 1 to 3,
**characterized in that** the two units (2, 3) are supported by a frame (4), said fitting unit (3) being mounted on a rotary shaft (5) linked to said frame and perpendicular to the direction of advance of said wire (F), so as to allow, due to the action of driving means (6), said fitting unit to pass from the first position to the second position and vice versa.

5. The system as claimed in one of claims 2 to 4,
**characterized in that** the two units (2, 3) are linked to each other so that, during passage from the first position to the second position, the advancing unit (2) follows the fitting unit (3) in order to allow said frangible region (Z) between said corresponding portions to fracture smoothly.

6. The system as claimed in claim 5,
**characterized in that** said linkage between the two units (2, 3) is defined by a hinge pin (19) parallel to said rotary shaft (5) and opposite said frangible region (Z) between said end portion, housed in the fitting unit, and said rest of the continuous wire, housed in the advancing unit, and **in that** said advancing and guiding unit (2) is mounted so as to pivot about a pivot pin (20), parallel to said hinge pin (19) and carried by a slide (21) which can slide along said frame, perpendicular to said pivot and hinge pins.

7. The system as claimed in claim 6,
**characterized in that** said pivot pin (20) is located to the rear of said advancing and guiding unit (2), on the opposite side from said hinge pin (19) of the units, which is located in front of said advancing unit.

8. The system as claimed in one of claims 1 to 7,
**characterized in that** said advancing and guiding unit (2) comprises at least one longitudinal guiding channel (16) which houses said wire and a controllable advancing mechanism (17) which interacts with the latter in order to ensure that said continuous wire advances step by step.

9. The system as claimed in one of claims 3 to 8,
**characterized in that** said fitting unit (3) comprises a support (7) associated with said rotary shaft (5) and a fitting head (8) mounted so as to slide on said support and provided, at its end facing said advancing unit in the first position, with at least one housing (10) in which said end portion (BE) of the wire may be housed.

10. The system as claimed in claim 9,
**characterized in that** it comprises means (12) for actuating the sliding of said fitting head (8) so as to ensure that said end portion (BE) is introduced into said device when said fitting unit (3) occupies the second position.

11. The system as claimed in claim 10,
**characterized in that** said actuating means (12) comprise a cam (23) driven in rotation and connected, via a synchronization mechanism (25), to the rotary shaft (5) supporting said fitting unit, so that, when the latter occupies said second position, the action of the cam (23) causes said head to slide toward said device for fitting said portion.

12. The system as claimed in one of claims 9 to 11,
**characterized in that** retention means (13) ensure that said end portion is immobilized in said housing (10) in said fitting head (8).

13. The system as claimed in claim 12,
**characterized in that** said retention means (13) are of the suction type and comprise a source of fluid supply interacting with said housing (10) via a duct (8C) made in said fitting head (8).

14. The system as claimed in any one of cliams 9 to 13,
**characterized in that** a springy return element (14) is provided between said support (7) and said head (8) of the fitting unit (3) in order to bring said head back into the inactive position after said portion has been fitted.
